# EUROPÄISCHE PATENTSCHRIFT

(11) **EP 2 379 416 B1**
(45) Veröffentlichungstag und Bekanntmachung des Hinweises auf die Patenterteilung: **22.08.2012**
(21) Anmeldenummer: 09804113.0
(22) Anmeldetag: 19.11.2009
(51) Int. Cl.: B65D 6/22

(54) **FALTKISTE MIT TEXTILEN GELENKEN**
FOLDING CRATE HAVING TEXTILE JOINTS
CAISSE PLIANTE MUNIE DE CHARNIÈRES TEXTILES

(30) Priorität: 22.01.2009 DE 102009005704
(43) Veröffentlichungstag der Anmeldung: 26.10.2011
(73) Patentinhaber: Lins, Hardy, 36391 Sinntal-Oberzell (DE)
(72) Erfinder: Lins, Hardy, 36391 Sinntal-Oberzell (DE)
(74) Vertreter: Pöhner, Wilfried Anton
(86) Internationale Anmeldenummer: PCT/DE2009/001658
(87) Internationale Veröffentlichungsnummer: WO 2010/083792

(56) Entgegenhaltungen:
- CH-A5- 657 588
- DE-U1- 9 212 990
- FR-A- 1 027 913
- FR-A- 1 088 074
- FR-A1- 2 665 884
- US-A- 1 451 373
- US-A- 1 845 194
- US-A- 4 141 486

## Beschreibung

Die Erfindung bezieht sich auf eine polygonale Faltkiste, bestehend aus einer Grundplatte und einer Deckplatte, die parallel zueinander angeordnet sind und entlang von wenigstens zwei ihrer Kanten an den jeweils aufeinander zu weisenden Seiten ein Absatz verläuft und wenigstens vier Seitenwänden, die viereckig sind und die mit zwei gegenüberliegenden Längskanten in den Absatz der Grundplatte und der Deckplatte eingreifen und die an den anderen beiden Stirnkanten über je ein Gelenk mit je einer benachbarten Seitenwand verbunden sind und die nach dem Abheben der Deckplatte von der Grundplatte flach aufeinander legbar sind, wobei wenigstens ein Gelenk ein Textilstreifen ist, der mit einem Ende mit einer Innenseite einer ersten Seitenwand verbunden ist.

Für das Transportieren und Aufbewahren von Gegenständen aller Art sind Kisten ein sehr weit verbreitetes Hilfsmittel, meist in der Form eines Quaders, also mit sechs ebenen Oberflächen. Es sind jedoch auch Kisten mit mehr als vier Ecken und einer ebenen Grundplatte und einer ebenen Deckplatte bekannt.

Wenn diese Kisten leer sind, beanspruchen sie sehr viel Raum, sodass es sinnvoll ist, die Kisten zusammenzuklappen. Dafür existiert auf aktuellem Stand der Technik eine große Anzahl von Varianten, von denen viele Platten beschreiben, die über gelenkige Verbindungen zusammengefaltet und schnell wieder aufgestellt werden können.

Zum Beispiel stellt die GS-DE 201 14 954 eine Faltkiste aus sechs Platten vor, von denen je eine als Grundplatte und als Deckplatte verwendet werden und die vier anderen als Seitenwände eingesetzt werden. Jeweils zwei benachbarte Seitenwände sind durch wenigstens ein Scharnier verbunden, das aus zwei metallenen Bändern besteht, die über eine Schwenkachse gelenkig verbunden sind. Das wesentliche Merkmal der DE 201 14 954 ist, dass das eine dieser beiden Bänder verkröpft ist, sodass es um die Stirnseite einer Platte herumgreifen kann. Nach dem Abheben der Deckplatte und dem Abheben der Seitenwände von der Grundplatte können die vier gelenkig verbundenen Seitenwände jeweils paarweise aufeinandergelegt werden, ohne dass die gelenkige Verbindung gelöst werden muss. Deshalb können die Seitenwände auch ganz schnell wieder aufgestellt und auf die Grundplatte gesetzt werden.

Ein Nachteil dieses Prinzips ist, dass die paarweise aufeinander liegenden Seitenwände gegenüber dem anderen Paar um eine Wandstärke versetzt sind, sodass der entstehende, im Ganzen dreilagige Stapel - von der Stirnseite der Schwenkachsen aus gesehen, zwei sich diagonal gegenüberliegende Leerstelle aufweist, sodass der Stapel noch immer unnötig viel Raum beansprucht.

Ein weiterer Nachteil ist, dass die Bänder der Scharniere oft nur durch zwei Schrauben mit der Platte verschraubt oder durch Drahtstifte angenagelt sind. Die dazu benachbarten Stellen in der Platte sind das schwächste Glied in der Kette der aneinander gereihten Bauelemente, sodass sie bei Überschreiten ihrer Grenzlast als erste ausbrechen oder anderweitig ausfallen. Wenn als Abhilfe die Scharniere so weit vergrößert werden, dass eine größere Anzahl von verbindenden Schrauben oder Nägeln über die gesamte Stirnkante der zu verbindenden Platten verteilt ist, werden die Scharniere unverhältnismäßig teuer.

Ein weiterer Nachteil ist, dass die Bänder der Scharniere aus Metall bestehen müssen, damit eine Konzentration der übertragenen Kräfte auf die Bohrungen für die Befestigungsschrauben oder -nägel möglich ist. Diese Metallteile müssen bei der Entsorgung von hölzernen Platten einer Kiste davon getrennt werden, da beide Materialien nicht in der gleichen Entsorgungseinheit verwertet werden können.

Als aktuellen Stand der Technik beschreibt das GS DE 20 2007 012 846 eine Faltkiste, die ebenfalls quaderförmig ist. Die Platten sind an den Kanten durch Klebestreifen miteinander verbunden, das an der Außenseite der Platten aufgebracht wird. Als Variante ist auch vorgesehen, dass die Klebestreifen aus textilem Gewebe bestehen.

Der Nachteil dieser Verbindung ist, dass die aufgeklebten Streifen während des Versandes der Kiste nach außen weisen und daher leicht beschädigt werden können.

Ein weiterer Nachteil einer Kiste gemäß der DE 20 2007 012 846 ist, dass sie mehr als sechs verschiedene Platten benötigt, da die Kiste ähnlich wie Faltkartons aus Wellpappe zusätzliche Stabilisierungsflächen aufweist, die im zusammengefalteten Zustand als zweite und dritte Lage hinter einer Außenfläche angeordnet ist. Es wird keine Möglichkeit beschrieben, eine Kiste aus nur insgesamt sechs Flächen herzustellen.

Das Patent CH 657 588 beschreibt eine Faltkiste aus nur 6 Platten, die durch je ein "Klebeband" miteinander gelenkig verbunden werden. Ein gewichtiger Nachteil ist, dass die zwei Klebebänder auf den äußeren Ecken der Kiste allen Stößen und Belastungen während des Versandes ungeschützt ausgesetzt sind. Die anderen beiden Klebebänder sind im Inneren der Kiste angeordnet. Dort können sie durch lose Ladungsstücke ebenfalls beschädigt werden.

Und leider werden die Klebebänder auch im zusammengelegten Zustand der Kiste belastet, da sie über die durchgehende, ebene Fläche der Wände herausragen und sich deshalb beim Stapeln der zusammengelegten Kisten jede Wand nur über die Klebebänder auf der daraunter liegenden nächsten Wand abstützt.

Die Patentanmeldung FR 2 665 884 vermeidet zumindestens einen Teil des zuvor zweitgenannten Nachteils, da die Textilstreifen zur Verbindung der Seitenwände in Nuten in die Seitenwände versenkt werden, so dass die innenliegenden Textilstreifen im zusammengeklappten Zustand der Kiste vor Belastung und Verschleiß geschützt sind.

Ein weiterer Nachteil der beiden zuvor genannten Anmeldungen ist, dass die mechanische Verbindung im auseinander gefalteten Zustand sowie die mechanische Führung währen des Auffaltens und während des Zusammenfaltens ausschließlich auf den verbindenden Textilstreifen lastet, was deren Lebensdauer weiter verkürzt.

Weiterer relevanter Stand der Technik ist in FR 1027913 beschrieben.

Auf diesem Hintergrund hat sich die Erfindung die Aufgabe gestellt, eine Faltkiste zu entwickeln, bei der mindestens vier Außenwände durch Textilstreifen gelenkig miteinander verbunden sind und unter Beibehaltung ihrer Verbindung zu einem flachen Element zusammenfaltbar sind, das nur die doppelte Materialstärke der einzelnen Außenwände aufweist . Dabei sollen die Textilstreifen sowohl im aufgefalteten als auch im zusammengefalteten Zustand der Kiste möglichst geschützt sein und den Zusammenhalt der Kiste nicht alleine übernehmen müssen.

Als Lösung lehrt die Erfindung, dass der Textilstreifen mit dem anderen Ende in einer Nut in einer zweiten, benachbarten Seitenwand befestigt ist und die Nut an der Innenwand der zweiten Seitenwand nahe und parallel zur Stirnkante eingebracht ist und ein rechteckiges Profil aufweist und an der nach innen weisenden Kante der Öffnungsfläche dieser Nut die Schwenkachse der ersten Seitenwand angeordnet ist und der in diese Nut hinein schwenkende Bereich an der benachbarten Stirnkante der ersten Seitenwand ein zur Nut komplementäres Profil aufweist, das an seiner nach außen weisenden Kante mit einem Zylindersegment abgerundet ist, dessen Mittelpunkt die Schwenkachse der ersten Seitenwand ist und dessen Radius geringfügig kleiner als die Breite der Öffnungsfläche der Nut ist.

Das entscheidende Merkmal der Erfindung ist also, Platten mit einem Textilstreifen gelenkig zu verbinden, der nicht an deren Außenflächen angebracht ist, sondern an der Innenfläche der einen Platte und in einer Nut der benachbarten Platte. Das erfindungsgemäße Prinzip wird nach folgend am Beispiel einer rechteckigen Faltkiste erläutert, ist aber auch für fünfeckige, sechseckige und Kisten mit einer noch höheren Anzahl von Ecken anwendbar.

Bei einer viereckigen Kiste muss jeweils eine von zwei benachbarten Seitenwänden um 90° verschwenkt werden. Bei zwei gegenüberliegenden Ecken wird diese eine Seitenwand nach außen verschwenkt, sodass beide benachbarten Seitenwände eine durchgehende Fläche bilden. Bei den anderen beiden, diagonal gegenüberliegenden Ecken wird eine Seitenwand nach innen verschwenkt, sodass die beiden benachbarten Seitenwände aufeinander liegen.

Im entfalteten Zustand der Seitenwände werden sie durch Einsetzen in die Absätze auf der Grundplatte und der Deckplatte in dieser Form gehalten. Als zusätzliche Sicherung kann wenigstens ein Spannband um die gesamte Kiste herum geführt werden, das die Grundplatte und die Deckplatte auf die Längskanten der Seitenwände drückt und sie auf diese Weise in den beiden Formgebenden Absätzen festhält.

Diese Absätze entlang der Kanten der Grund- und der Deckplatte können durch das Einfräsen eines Falzes gebildet werden. Dabei ist zu beachten, dass die Materialstärke der verwendeten Platte so groß gewählt wird, dass auch der Bereich des Absatzes noch ausreichend tragfähig ist.

In einer alternativen Ausführungsform können dünnere Platten verwendet werden, wenn der Absatz durch das Aufsetzen von wenigstens zwei Leisten parallel zu den Außenkanten der Platte gebildet wird. Dafür sind wiederum zwei verschiedene Untervarianten sinnvoll:
In der ersten Untervariante reicht die Platte bis zur Außenkante der Faltkiste. Die Leisten werden in einem Abstand zu dieser Außenkante auf einer der beiden großen Flächen der Platte befestigt. Das ist vor allem für die Deckplatte der Faltkiste interessant. Die Leisten sind auf der Innenseite der Deckplatte angeordnet. Dadurch kann die Nutzlast der Kiste noch in den Raum zwischen den Leisten hineinragen und die Außenseite der Kiste ist vorteilhafter Weise durchgehend glatt.

In der zweiten Untervariante ragen die aufgesetzten Leisten über die Außenkanten der Platte hinaus. Erst die Außenkanten der Leisten entsprechen dem äußeren Umriss der Faltkiste. Diese Variante ist insbesondere für die Grundplatte vorteilhaft, weil dann die Innenseite der Grundplatte durchgehend glatt ist, so dass das Ladegut beliebig auf der Grundfläche deponiert werden kann. Neben der erfindungsgemäßen Verbindung zweier Seitenwände, die bevorzugt an den beiden diagonal gegenüberliegenden Ecken der Faltkiste vorgesehen sind, deren benachbarte Sertenwände in zusammengefalteten Zustand der Kiste übereinander liegen, gibt es für die weiteren Seitenwandverbindunger

mehrere Varianten. Für aufeinander zu legenden Seitenwände ist eine sehr einfach verständliche, aus dem Stand der Technik bekannte Variante, dass der Textilstreifen mit beiden Enden jeweils auf eine Innenseite einer Seitenwand aufgeklebt wird. Der Vorteil dieser Gelenkausbildung ist, dass der Textilstreifen gut zugänglich ist und deshalb einfach aufgeklebt und/oder zusätzlich mit Stiften oder Klammern gesichert werden kann.

Eine Einschränkung ist, dass sich der Textilstreifen mit seiner Materialstärke zwischen die beiden aufeinander liegenden Platten legt, wodurch ein ganz schmaler Hohlraum entsteht. Dieser Hohlraum kann durch eine Nut zum Einkleben des Textilstreifens reduziert werden. Ein anderes Problem der von innen her sichtbaren Textilstreifen ist, dass sie durch lockeres Ladegut beschädigt werden könnte.

Um das zu vermeiden kann der Textilstreifen mit einem oder mit beiden Enden in einem Schlitz in der Stirnseite der Seitenwände befestigt sein. Eine interessante Untervariante sind zwei mittige Schlitze an beiden gegenüberliegenden Stirnkanten.

Da der Textilstreifen möglichst ganzflächig mit den Platten verbunden werden soll, damit die gelenkige Verbindung stabil ist, müssen die Stirnkanten der beiden benachbarten Platten noch bearbeitet werden, damit ein Abwinkeln der Platten möglich ist. Wenn die Platte insgesamt ein Quader ist, dann muss von der Fläche der Stirnkante der vom Schlitz aus nach innen weisende Innenbereich von beiden gegenüberliegenden Stirnkanten um 45° abgeschrägt werden, also mit einer "Fase" versehen werden, damit die beiden Seitenwände in einen Winkel von 90° zueinander faltbar sind.

Die übrigen Flächen der Stirnkanten, die nach außen weisenden Außenbereiche, werden gegenüber der ursprünglichen Quaderform nicht verändert und berühren sich dann, wenn die beiden Platten beim Zusammenfalten der Seitenfläche eine durchgehende Ebene bilden.

Die vorgenannte Variante eines mittigen Schlitzes an beiden gegenüberliegenden Stirnkanten ist zur Verbindung von nebeneinander zu faltenden Platten perfekt geeignet, aber für aufeinander zu faltende Platten ungeeignet, wenn gefordert wird, dass der Textilstreifen ganzflächig mit den Platten verbunden sein muss, damit die Verbindung im entfalteten Zustand stabil und fugenfrei ist.

Eine geeignete Alternative besteht darin dass ein Textilstreifen mit seinem einen Ende auf der Innenseite einer Platte befestigt wird und mit seinem anderen Ende in einer Nut oder in einem Schlitz der benachbarten Platte befestigt wird, welche so angeordnet ist, dass sie im aufgefalteten Zustand der Kiste in Verlängerung der benachbarten Seitenwand verläuft.

Eine andere, mögliche Variante ist, dass an den beiden benachbarten Stirnkanten je ein Schlitz "schräg" eingebracht wird, der sich direkt an die Innenseite der Seitenwand anschließt. Für eine maximale Stabilität der aufgefalteten Kiste müssten dann die Stirnkanten gegenüber der Längsachse der Seitenwände um 45° abgeschrägt sein, sodass sie sich im aufgefalteten Zustand vollflächig berühren.

Die Einschränkung dieser Variante ist, dass sich zwischen dem Schlitz und der Innenseite der Seitenwand ein spitz zulaufender Bereich der Seitenwand ausbildet, der nur eine sehr geringe Materialstärke aufweist und deshalb gegen Stöße aus dem Inneren der Kiste vergleichsweise empfindlich ist.

Für aufeinander zu faltende Seitenwände ist deshalb erfindungsgemäß eine Verbindung vorgesehen, bei der der Textilstreifen mit einem Ende auf der Innenseite einer Seitenwand befestigt ist und mit seinem anderen Ende in einer Nut befestigt wird, die gegenüber der Stirnkante der benachbarten Wand eingebracht ist und in welche ein dazu komplementär geformter Bereich an der Stirnkante der benachbarten Seitenwand einschwenkt. Dadurch wird eine zusätzliche Verstärkung der Eckverbindung erreicht, indem die beiden benachbarten Seitenwände im aufgefalteten Zustand der Kiste durch eine klassische Nut-Feder-Verbindung gesichert sind, wobei der Textilstreifen verhindert, dass die Nut aus der Feder herausgezogen wird.

Eine solche Nut ist mit einem rechteckigen Querschnitt vergleichsweise einfach herzustellen. Dieses Profil der Nut erfordert jedoch an der dorthinein verschwenkenden Feder eine "Abrundung" der der Schwenkachse gegenüberliegenden Stirnkante. Es wird nämlich durch den Textilstreifen vorgegeben, dass die Schwenkachse der beiden Seitenwände gegeneinander die nach innen weisende Kante der Öffnungsfläche der Nut ist. Damit die dahinein verschwenkende Feder sich nicht an der nach außen weisenden Kante der Öffnungsfläche der Nut verklemmt, muss sie dort abgerundet werden, wobei der Mittelpunkt des Rundungsradius die Schwenkachse der Seitenwand ist. Die Feder wird also in diesem Bereich als Zylindersegment geformt, dessen Radius geringfügig kleiner ist, als die Breite der Öffnungsfläche der Nut in der benachbarten Seitenwand.

Da der Textilstreifen als Gelenk i.d.R. über die gesamte Stirnkante einer Seitenwand verläuft, also eine relativ große Auflagefläche zur Verfügung hat, ist es sinnvoll ihn mit der Seitenwand zu verkleben. Falls sich der Textilstreifen jedoch nur über einen Teil der Stirnkante erstrecken sollte oder falls besonders hohe Belastungen auftreten, kann er zusätzlich abgesichert werden, z.B. durch Drahtstifte oder U-förmige Halteklammern.

Wenn die Seitenwände der Kiste aus Holz oder Holzwerkstoff gefertigt sind, bevorzugt die Erfindung Jute als Material für die gelenkigen Textilstreifen. Der Vorteil von Jute ist nicht nur deren relative Preiswürdigkeit und einfache Verfügbarkeit, sondern vor allem auch die Möglichkeit, gemeinsam mit dem Holz der Seitenwände entsorgt zu werden. Vor der Entsorgung ist also keine Demontage erforderlich. Anstelle von Jute kann auch ein anderer, gemeinsam mit dem Werkstoff der Seitenwände entsorgbarer Werkstoff für die Textilstreifen verwendet werden, wie z. B. Hanf, Bambusfaser, Leinen oder eine andere Naturfaser.

Für Anwendungen, bei denen die Entsorgung weniger wichtig ist, können auch Kunststofffasern, wie z. B. Nylon eingesetzt werden. Denkbar sind auch Geflechte aus hoch flexiblem Draht.

Das Material der Deckplatte, der Grundplatte und der Seitenplatte ist im allgemeinsten Fall nicht eingeschränkt. Es können also sowohl Metallplatten, also Bleche, wie auch Kunststoffplatten verwendet werden. Sinnvoll sind z. B. auch aufgeschäumte Kunststoffplatten, die sich in den Randzonen zu einem homogenen Bereich ohne Luftblasen verdichten und nach außen hin eine glatte Außenfläche aufweisen. Dieses Material sollte dann im Bereich der Stirnkanten in der Nähe der Verbindung der Textilfasern vergleichsweise hart sein und kann zur Mitte der Platte hin einen größeren Anteil an Luftkammern aufweisen. Es ist z. B. denkbar, die als Gelenke dienenden Textilstreifen in den Kunststoff einzugießen.

Die Erfindung bevorzugt jedoch als Material für die Seitenwände, die Grundplatte und die Deckenplatte Holz oder Holzwerkstoffe. Geeignet sind nicht nur Massivholz, sondern insbesondere Sperrholz, Schichtholz oder Tischlerplatten. Sperrholz oder Schichtholz zeichnet sich durch gleichmäßige Belastbarkeit in allen Richtungen aus, ist also insbesondere in den Randbereichen der Platten sehr viel stabiler.

Die Tischlerplatten, bestehend aus miteinander verleimten Leisten aus Massivholz, die beidseits mit wenigstens einer dünnen Holzschicht beklebt sind, weisen nach außen hin eine glatte Außenfläche und nach innen hin ein vorteilhaft geringes spezifisches Gewicht auf.

Für die vorliegende Erfindung ist eine Tischlerplatte insbesondere dann geeignet, wenn die aneinander geleimten, massiven Holzleisten parallel zu den gelenkig verbundenen Stirnkanten verlaufen. Dann können nämlich mehrere Kisten übereinander gestapelt werden, wobei auch die unterste und daher am stärksten belastete Kiste im Stapel nicht bricht, da die Massivholzabschnitte der Tischlerplatte in ihrer stabilsten Richtung, nämlich in Richtung der Längsfaser beansprucht werden.

Eine weiter optimierte Ausführungsform der Tischlerplatte ist, dass in den Randbereichen nahe der Stirnkanten an Stelle der Massivholzleisten Schichtholzplatten eingeklebt werden, die entsprechend der gewählten Eckverbindung gefräst sind. Ihr Vorteil ist, dass sie in alle Richtungen belastbar sind, dass also die Eckverbindung eine relativ hohe Lebensdauer aufweisen wird.

Im Folgenden sollen weitere Einzelheiten und Merkmale der Erfindung anhand eines Beispiels näher erläutert werden. Dieses soll die Erfindung jedoch nicht einschränken, sondern nur erläutern. Es zeigt in schematischer Darstellung:
- Figur 1: Schnitt durch die Seitenwände einer viereckigen Kiste während des Auffaltens
- Figur 2: Schnitt durch Grundplatte, Seitenwände und Deckplatte einer Faltkiste

In Figur 1 sind ebenso wie in Figur 2 der besseren Übersichtlichkeit halber die Seitenwände 3, die Grundplatte 1 und die Deckplatte 2 verkürzt dargestellt, indem die Mittelstücke jeweils zeichnerisch herausgelöst sind, sodass nur die hier besonders interessierenden Randbereiche detailliert dargestellt werden.

In Figur 1 ist der Schnitt durch die Seitenwände 3 einer viereckigen Faltkiste während des Auffaltens gezeichnet. Die Schnittebene der Figur 1 ist in der Figur 2 als Ebene B-B eingezeichnet.

In Figur 1 ist gut zu erkennen, dass die jeweils gegenüberliegenden gelenkigen Verbindungen der Faltkiste gleich sind. Die beiden Verbindungen links oben und rechts unten ermöglichen den benachbarten Seitenwänden 3, beim Zusammenfalten in eine Ebene überzugehen. Die beiden links unten und rechts oben gezeichneten Verbindungen sind für flach aufeinander legbare Seitenwände 3 gedacht.

Alle Verbindungen weisen Textilstreifen 4 als gelenkige Verbindung auf. Bei den beiden erstgenannten Verbindungen sind die Textilstreifen 4 jeweils mit beiden Enden in je einem Schlitz 33 in der Mitte der beiden benachbarten Seitenwände 3 eingeklebt. Damit die beiden Seitenwände um 90° gegeneinander verwinkelt werden können, sind die beiden Innenbereiche 35 - also der nach innen weisende Teil der Stirnkante zwischen dem Schlitz 33 und der Innenseite - um jeweils 45° abgeschrägt, also mit einer "Fase" versehen.

Die anderen beiden Gelenke des Faltkastens bestehen ebenfalls aus Textilstreifen 4, die erfindungegemäß mit ihrem einen Ende auf der Innenseite einer Seitenwand 3 befestigt sind und mit ihrem anderen Ende in einer Nut 34 in der benachbarten Seitenwand 3.

In Figur 1 ist sehr gut zu erkennen, dass an der Stirnseite 32 der einen Seitenwand 3 dieser Verbindung ein nasenartig vorstehendes Profil angeformt ist, das als "Feder" wirkt, die in die dazu komplementäre Nut 34 in der benachbarten Seitenwand eingreift. Die jeweils nach außen weisende Kante dieser Feder ist im Profil mit einem Kreisbogensegment abgerundet.

In Figur 1 ist sehr gut nachvollziehbar, dass die Feder dadurch ohne anzustoßen an der nach außen weisenden Kante der Öffnungsfläche der Nut 34 vorbeischwenkt. Ebenfalls gut zu erkennen ist, dass sich an den kreisbogenförmigen Teil des Profils noch ein orthogonal auf der Stirnkante 32 stehender Bereich anschließt, der im eingeschwenkten Zustand für eine stabile Anlage der Feder an der nach außen weisenden Fläche der Nut 34 sorgt.

In Figur 1 ist in den beiden - im abgebildeten Zustand schräg stehenden - Seitenwänden 3 je eine Schnittebene A-A mit Strich-Punkt-Strich-Linien markiert.

In Figur 2 ist ein Schnitt durch die beiden Ebenen A-A der Figur 1 im aufgefalteten, also aktivierten Zustand der Faltkiste gezeichnet. Ganz unten ist die Grundplatte 1 zu erkennen, an deren Kanten ein Absatz 11 umläuft. In diesen Absatz 11 sind alle Seitenwände 3 jeweils mit ihrer unteren Längskante 31 absenkbar, was in Figur 2 gut nachvollziehbar ist.

In der in Figur 2 gezeichneten Ausführungsvariante ist der Absatz 11 dadurch gebildet, dass auf eine Platte nach außen überkragende Leisten aufgesetzt sind, deren Überstand der Materialdicke der Seitenwände 3 entspricht. Der Vorteil dieser Anordnung ist, dass die Innenseite der Grundplatte 1 glatt ist.

Von der anderen, oberen Seite der Seitenwände 3 ist eine zur Grundplatte 1 im Umriss identische Deckplatte 2 mit ihrem an der Kante umlaufenden Absatz 21 auf die Seitenwände 3 absenkbar, bis der Absatz 21 auf den oberen Längskanten 31 der Seitenwände 3 aufliegt. Durch den Absatz 21 in der Deckplatte 2 und den Absatz 11 in der Grundplatte 1 werden die Seitenwände 3 daran gehindert, sich wieder zusammenzufalten.

In der in Figur 2 gezeigten Ausführungsvariante ist der Absatz 21 dadurch gebildet, dass auf die Innenseite der Deckplatte Leisten aufgesetzt sind. Der Vorteil dieser Variante ist, dass das Ladegut der Kiste zwischen die Leisten ragen kann. Der nutzbare Innenraum der Kiste wird also dadurch vergrößert.

Im Schnitt A-A in der Figur 2 ist an der linken Seitenwand 3 im Innenbereich ein Textilstreifen 4 im Schnitt zu sehen, der bei diesem Typ der Eckverbindung auf die Innenseite aufgebracht ist. An der Innenseite der gegenüberliegenden, rechts dargestellten Seitenwand 3 ist der darauf aufgebrachte Textilstreifen 4 von seiner Stirnseite her zu sehen.

Im Schlitz 33 in der Mitte der rechten Seitenwand 3 ist ein weiterer Textilstreifen 4 ebenfalls im Schnitt dargestellt, der für die in Figur 1 rechts unten dargestellte Verbindung als Gelenk dient.

### Bezugszeichenliste

- 1: Grundplatte
- 11: Absatz an der Kante der Grundplatte 1
- 2: Deckplatte
- 21: Absatz an der Kante der Deckplatte 2
- 3: Seitenwand, zwischen Grundplatte 1 und Deckplatte 2
- 31: Längskanten der Seitenwände 3, komplementär zum Absatz 11
- 32: Stirnkanten der Seitenwände 3, miteinander über Textilstreifen 4 verbunden
- 33: Schlitz in Seitenwand 3
- 34: Nut in Seitenwand 3
- 35: Innenbereiche der Stirnkante 32, weist nach innen
- 36: Außenbereiche der Stirnkante 32, weist nach außen
- 4: Textilstreifen, verbinden die Stirnkanten 32

## Patentansprüche

1. Polygonale Faltkiste, bestehend aus
- einer Grundplatte (1) und
- einer Deckplatte (2),
- die parallel zueinander angeordnet sind und
- entlang von wenigstens zwei ihrer Kanten an den jeweils aufeinander zu weisenden Seiten ein Absatz (11, 21) verläuft und
- wenigstens vier Seitenwänden (3),
- die viereckig sind und
- die mit zwei gegenüberliegenden Längskanten (31) in den Absatz (11,21) der Grundplatte (1) und der Deckplatte (2) eingreifen und
- die an den anderen beiden Stirnkanten (32) über je ein Gelenk mit je einer benachbarten Seitenwand (3) verbunden sind und
- die nach dem Abheben der Deckplatte (2) von der Grundplatte (1) flach aufeinander legbar sind,
wobei wenigstens ein Gelenk ein Textilstreifen (4) ist, der mit einem Ende mit einer Innenseite einer ersten Seitenwand (3) verbunden ist,
**dadurch gekennzeichnet, dass**
der Textilstreifen (4) mit dem anderen Ende in einer Nut (34) in einer zweiten, benachbarten Seitenwand (3) befestigt ist und
die Nut (34)
- an der Innenwand der zweiten Seitenwand (3) nahe und parallel zur Stirnkante (32) eingebracht ist und
- ein rechteckiges Profil aufweist und
- an der nach innen weisenden Kante der Öffnungsfläche dieser Nut (34) die Schwenkachse der ersten Seitenwand (3) angeordnet ist und
- der in diese Nut (34) hinein schwenkende Bereich an der benachbarten Stirnkante (32) der ersten Seitenwand (3) ein zur Nut (34) komplementäres Profil aufweist,
- das an seiner nach außen weisenden Kante mit einem Zylindersegment abgerundet ist,
- dessen Mittelpunkt die Schwenkachse der ersten Seitenwand (3) ist und
- dessen Radius geringfügig kleiner als die Breite der Öffnungsfläche der Nut (34) ist.

2. Faltkiste nach Anspruch 1, **dadurch gekennzeichnet, dass** der Absatz (11, 21) gebildet wird,
- indem auf eine Seite der Grundplatte (1) oder der Deckplatte (2) parallel zu den Außenkanten eine Leiste aufgesetzt wird oder
- indem in die Außenkanten der Grundplatte (1) oder der Deckplatte (2) ein Falz eingefräst wird.

3. Faltkiste nach einem der vorhergehenden Ansprüche, **dadurch gekennzeichnet, dass** wenigstens zwei Textilstreifen (4), die an gegenüber liegenden Ecken der Faltkiste angeordnet sind, mit beiden Enden in je einem Schlitz (33) an den beiden benachbarten Stirnkanten (32) zweier benachbarter Seitenwände (3) befestigt sind.

4. Faltkiste nach Anspruch 3 **dadurch gekennzeichnet, dass**
- sich die vom Schlitz (33) aus nach innen weisenden Innenbereiche (35) der Stirnkanten (32) im entfalteten Zustand der Faltkiste berühren und/oder
- die vom Schlitz (33) aus nach außen weisenden Außenbereiche (36) der Stirnkanten (32) sich im zusammengefalteten Zustand der Faltkiste berühren.

5. Faltkiste nach einem der vorhergehenden Ansprüche 3 - 4, **dadurch gekennzeichnet, dass** wenigstens ein Schlitz (33) etwa mittig an der Stirnkante (32) einer Seitenwand (3) angeordnet ist.

6. Faltkiste nach wenigstens einem der vorhergehenden Ansprüche 3 - 4, **dadurch gekennzeichnet, dass** wenigstens ein Schlitz (33) an der Innenseite einer Seitenwand (3) unmittelbar neben der Kante der Innenwand der benachbarten Seitenwand (3) angeordnet ist.

7. Faltkiste nach Anspruch 6, **dadurch gekennzeichnet, dass** der Schlitz (33) in einem spitzen Winkel zur Innenseite der Seitenwand (3) verläuft.

8. Faltkiste nach einem der vorhergehenden Ansprüche,
**dadurch gekennzeichnet,**
**dass** die Textilstreifen (4) durch
- Klebstoff und/oder
- Drahtstifte und/oder
- U-förmige Halteklammern
an oder in einem Schlitz (33) oder einer Nut (34) befestigt sind.

9. Faltkiste nach einem der vorhergehenden Ansprüche, **dadurch gekennzeichnet, dass** das Material der Textilstreifen
- Jute und/oder
- Hanf und/oder
- Bambusfaser und/oder
- Leinen und/oder
- eine andere Naturfaser ist.

10. Faltkiste nach einem der vorhergehenden Ansprüche, **dadurch gekennzeichnet, dass** die Grundplatte und/oder die Deckplatte und /oder wenigstens eine Seitenwand aus
- Sperrholz und/oder
- Schichtholz und/oder
- Tischlerplatte und/oder
- Massivholz und/oder
- einem Holzverbundwerkstoff und/oder
- Kunststoff und/oder
- einem Kunststoffverbundwerkstoff besteht.

11. Faltkiste nach Anspruch 10, **dadurch gekennzeichnet, dass** die Seitenwände (3) aus Tischlerplatten bestehen, die im Inneren aus aneinander geleimten massiven Holzleisten bestehen, die parallel zu den Stirnkanten (32) ausgerichtet sind und nahe den Stirnkanten (32) jeweils eine Schichtholzleiste eingeklebt ist.

## Claims

1. Polygonal folding box, comprising
- a base panel (1) and
- a cover panel (2),
- which are aligned parallel with respect to one another, and
- along at least two of their edges, at the respective sides that are to face one another, there runs an offset (11, 21), and
- at least four side walls (3)
- which are rectangular and
- which engage with two opposing longitudinal edges (31) in the offset (11, 21) of the base panel (1) and of the cover panel (2) and
- which are connected at the other two end edges (32), via a joint in each case, to an adjacent side wall (3) and
- which, after the cover panel (2) is lifted off the base panel (1), can be laid flat one on top of the other,
at least one joint being a textile strip (4), which is connected at one end to an inner side of a first side wall (3),
**characterised in that**
the textile strip (4) is fastened at the other end in a groove (34) of a second, adjacent side wall (3) and the groove (34) .,
- is introduced on the inner wall of the second side wall (3) and parallel to the end edge (32) and
- has a rectangular profile and
- on the inwardly facing edge of the opening surface of this groove (34), there is disposed the pivot axis of the first side wall (3) and
- the region that pivots into said groove (34) has, on the adjacent end face (32) of the first side wall (3), a profile that is complementary to the groove (34),
- said profile being, at its outwardly facing edge, rounded off with a cylindrical segment,
- the centre point of which is the pivot axis of the first side wall (3) and
- the radius of which is slightly smaller than the width of the opening area of the groove (34).

2. Folding box according to claim 1, **characterised in that** the offset (11, 21) is formed
- by offsetting a strip, parallel to the exterior edges, on one side of the base panel (1) or of the cover panel (2) or
- by milling a rebate into the outer edges of the base panel (1) or of the cover panel (2).

3. Folding box according to one of the preceding claims, **characterised in that** at least two textile strips (4), which are disposed on opposing corners of the folding box, are fastened with both ends in a slit (33) in each case, on the two adjacent end faces (32) of two adjacent side walls (3).

4. Folding box according to claim 3, **characterised in that**
- the, from the point of view of the slit (33), inwardly facing inner regions (35) of the end faces (32) are in contact with one another when the folding box is in the unfolded state
and/or
- the, from the point of view of the slit (33), outwardly facing outer regions (36) of the end faces (32) are in contact with one another when the folding box is in the collapsed state.

5. Folding box according to one of the preceding claims 3-4, **characterised in that** at least one slit (33) is disposed approximately centrally on the end face (32) of one side wall (3).

6. Folding box according to one of the preceding claims 3-4, **characterised in that** at least one slit (33) is disposed on the inner side of one side wall (3), directly next to the edge of the inner wall of the adjacent side wall (3).

7. Folding box according to claim 6, **characterised in that** the slit (33) extends at an acute angle to the inner side of the side wall (3).

8. Folding box according to one of the preceding
claims, **characterised in that**
the textile strips (4) are fastened by means of
- adhesive and/or
- tacks and/or
- U-shaped retaining clips
on or in a slit (33) or a groove (34).

9. Folding box according to one of the preceding claims, **characterised in that** the material of the textile strip is
- jute and/or
- hemp and/or
- bamboo fibre and/or
- linen and/or
- another natural fibre.

10. Folding box according to one of the preceding claims, **characterised in that** the base panel and/or the cover panel and/or a side wall consists of
- plywood and/or
- laminated wood and/or
- blockboard and/or
- solid wood and/or
- a wood-based composite material and/or
- plastic and/or
- a plastic-based composite material.

11. Folding box according to claim 10, **characterised in that** the side walls (3) consist of blockboards which, in the interior, consist of solid wood strips that are glued together, are oriented parallel to the end faces (32), and one laminated wood strip in each case is bonded in close to the end faces (32).

## Revendications

1. Boîte pliable polygonale consistant en
■ une plaque de base (1) et
■ une plaque de recouvrement (2),
o qui sont disposées parallèlement l'une à l'autre, et
o d'un décrochement (11, 21) courant, sur les côtés devant être respectivement tournés l'un vers l'autre, le long d'au moins deux de ses bords et
■ au moins quatre parois latérales (3),
o qui sont carrés et
o qui s'insèrent, avec deux bords longitudinaux (31), dans le décrochement (11, 21) de la plaque de base (2) et
o qui sont chacune reliées, aux deux autres bords faciaux (32), à une paroi latérale voisine (3) par l'intermédiaire d'une articulation, et
o qui peuvent être posées à plat l'une sur l'autre une fois que la plaque de recouvrement (2) a été levée de la plaque de base (1),
sachant qu'au moins une articulation est une bande textile (4), qui est reliée par une extrémité au côté intérieur d'une première paroi latérale (3),
**caractérisée par le fait**
**que** la bande textile (4) est fixée par une autre extrémité à un écrou (34) dans une autre paroi latérale voisine (3), cet écrou (34)
■ étant disposé sur la paroi intérieure d'une seconde paroi latérale (3) et parallèlement au bord facial (32),
■ présentant un profil carré,
■ l'axe pivotant de la première paroi (3) étant disposé sur la surface d'ouverture de cet écrou (34) orientée vers l'intérieur,
■ la zone pivotant vers l'intérieur dans cet écrou (34) sur le bord facial voisin (32) de la première paroi latérale présentant un profil complémentaire à l'écrou (34)
o qui est arrondi au moyen d'un segment cylindrique sur son bord orienté vers l'extérieur,
o dont le point central est l'axe pivotant de la première paroi latérale (3) et dont le rayon est très légèrement plus petit que la largeur de la surface d'ouverture de l'écrou (34).

2. Boîte pliable selon la revendication 1, **caractérisée par le fait que** le décrochement (11, 21) est formé
■ en ce que d'un côté de la plaque de base (1) ou de la plaque de recouvrement (2) une baguette est posée parallèlement aux bords extérieurs ou
■ en ce qu'un pli est fraisé dans les bords extérieurs de la plaque de base (1) ou de la plaque de recouvrement (2).

3. Boîte pliable selon une des revendications précédentes, **caractérisée par le fait qu'**au moins deux bandes textiles (4), qui sont disposées sur les coins opposés de la boîte pliable, sont chacune fixées par leurs deux extrémités, dans une fente (33) située sur les deux bords faciaux voisins (32) de deux parois latérales voisines (3).

4. Boîte pliable selon la revendication 3, **caractérisée par le fait que**
■ les zones intérieures (35) des bords faciaux (32) orientées vers l'intérieur depuis la fente (33) se touchent lorsqu'elles sont ouvertes et/ou
■ les zones extérieures (36) des bords faciaux (32) orientées vers l'extérieur depuis la fente (33) se touchent lorsqu'elles sont fermées.

5. Boîte pliable selon une des revendications précédentes 3 - 4, **caractérisée par le fait qu'**au moins une fente (33) est disposée de façon à peu près centrale sur le bord facial (32) d'une paroi latérale (3).

6. Boîte pliable selon au moins une des revendications précédentes 3 - 4, **caractérisée par le fait qu'**au moins une fente (33) est disposée sur la face intérieure d'une paroi latérale (3), immédiatement à côté du bord de la face intérieure de la paroi latérale voisine (3).

7. Boîte pliable selon la revendication 6, **caractérisée par le fait que** la fente (33) court dans un angle aigu vers la face intérieure de la paroi latérale (3).

8. Boîte pliable selon une des revendications précédentes, **caractérisée par le fait**
**que** la bande textile (4) est fixée au moyen de
■ de colle et/ou
■ de fil métallique et/ou
■ d'agrafes en forme de U
à ou dans une fente (3) ou un écrou (34).

9. Boîte pliable selon une des revendications précédentes, **caractérisée par le fait que** le matériau des bandes textiles est
■ de la jute et/ou
■ du chanvre et/ou
■ de la fibre de bambou et/ou
■ du lin et/ou
■ une autre fibre naturelle.

10. Boîte pliable selon une des revendications précédentes, **caractérisée par le fait que** la plaque de base et/ou la plaque de recouvrement d'au moins une paroi latérale est en
■ du contreplaqué et/ou
■ du bois lamellé et/ou
■ un panneau latté et/ou
■ du bois massif et/ou
■ un matériau composite à base de bois et/ou
■ du plastique et/ou
■ un matériau composite à base de plastique.

11. Boite pliable selon la revendication 10, **caractérisée par le fait que** les parois latérales (3) consistent en panneau latté, qui consistent en baguettes de bois massives, qui sont orientées parallèlement aux bords faciaux (32), une baguette de bois lamellé étant à chaque fois collée près des bords faciaux (32).
